# EUROPÄISCHE PATENTSCHRIFT

(11) **EP 3 360 823 B1**
(45) Veröffentlichungstag und Bekanntmachung des Hinweises auf die Patenterteilung: **04.09.2019**
(21) Anmeldenummer: 18156567.2
(22) Anmeldetag: 13.02.2018
(51) Int. Cl.: B65D 88/16, B65D 90/20

(54) **FLEXIBLES GEBINDE, VERWENDUNG EINES FLEXIBLEN GEBINDES, HANDLINGSRAHMEN AUFWEISEND EIN FLEXIBLES GEBINDE**
FLEXIBLE CONTAINER, USE OF A FLEXIBLE CONTAINER, HANDLING FRAME COMPRISING A FLEXIBLE CONTAINER
CONTENANT FLEXIBLE, UTILISATION D'UN CONTENANT FLEXIBLE, CADRE DE MANIPULATION COMPRENANT UN CONTENANT FLEXIBLE

(30) Priorität: 14.02.2017 DE 102017102917; 02.05.2017 DE 102017109350
(43) Veröffentlichungstag der Anmeldung: 15.08.2018
(73) Patentinhaber: Andocksysteme G. Untch GmbH, 79410 Badenweiler (DE)
(72) Erfinder: UNTCH, Günter, 79410 Badenweiler (DE)
(74) Vertreter: Westphal, Mussgnug & Partner Patentanwälte mbB

(56) Entgegenhaltungen:
- EP-A1- 0 083 505
- EP-A1- 1 304 301
- DE-T2- 69 200 920
- US-A1- 2016 185 521

## Beschreibung

Die Erfindung betrifft ein flexibles Gebinde für chemisch pharmazeutische Feststoffe, bevorzugt mit integrierter Containment-Schnittstelle, vgl. Oberbegriff des Anspruchs 1. Ferner betrifft die Erfindung eine Verwendung des flexiblen Gebindes und einen Handlingsrahmen aufweisend ein flexibles Gebinde. Es geht dabei um innerbetrieblichen und außerbetrieblichen Transport, insbesondere auch im öffentlichen Bereich. Hierzu besteht zu solchen Gebinden üblicherweise, in Verbindung mit einer zugehörigen Verpackung, eine UN-Transportzulassung für Gefahrstoffe. Eine gattungsgemäße Lagerung ist eine kurzzeitige Zwischenlagerung im Produktionsprozess als auch eine langfristige Lagerung als Primärpackmittel. Das gattungsgemäße Handling umfasst neben den vergleichsweise einfachen Befüll- und Entleerprozessen auch wesentlich komplexere Mischverfahren.

Bekannte Gebinde und Misch- oder Umfüllverfahren in diesen Bereichen sind oft teuer und unflexibel. Hierin wird Verbesserungsbedarf gesehen. Derartige Gebinde sind in der DE 603 13 536 T2 und der DE 602 01 032 T2 offenbart. Weitere Gebinde sind in der EP 1 304 301 A1, der US 2016/185521 A1, der EP 0 083 505 A1 und der DE 692 00 920 T2 offenbart.

Dieses Problem wird gelöst durch ein Gebinde nach Anspruch 1 sowie durch die Verwendung gemäß Anspruch 9. Weiterhin wird dieses Problem mit einem Handlingsrahmen nach Anspruch 10 aufweisend ein Gebinde gelöst.

Vorteilhafte Ausführungsformen sind in den Unteransprüchen angegeben.

Erfindungsgemäße flexible Gebinde sind für die Verwendung als Gefahrstoffbehälter im spezifizierten Unter- und Überdruck geeignet. Ob mit oder ohne oder gar mit mehreren Containmentschnittstellen zeichnen sich die erfindungsgemäßen Varianten durch ein besonders einfaches Handling aus. Das flexible Gebinde lässt sich sehr leicht in einen zum Befüllen geöffneten Zustand entfalten und ebenso leicht zusammenlegen. Dazu dienen erfindungsgemäß Befestigungsmittel an bestimmten Positionen.

Besondere Wandstrukturen bevorzugter Ausführungsformen unterstützen das einfache Handling.

Eine spezielle Ausführungsform erfindungsgemäßer Gebinde ist für den Einsatz mit einem Stütz- und Handlingsrahmen optimiert, in einem besonderen Anwendungsfall für Mischprozesse optimiert. Dabei sind außenliegende Taschen für flächige Prallflächen von Stütz- und Handlingsrahmen und/oder Spannbänder zur Positionierung und Fixierung in das flexible Gebinde integriert, um dann dem Mischprozess feste Randbedingungen zu ermöglichen.

Der erfindungsgemäße Handlingsrahmen für das flexible Gebinde ist gekennzeichnet durch folgende Merkmale:
- stabiles Rahmengestell mit universeller Aufnahme,
- bewegliche und/oder bewegbare Eingriffselemente zur Aufnahme des Gebindes,
- Fixierungseinrichtung für eine das Gebinde an eine Anlage oder ein anderes Gebinde anbindende Containment-Schnittstelle,
- Spannelemente zur Fixierung des flexiblen Gebindes im Handlingsrahmen.

Nachfolgend wird die Erfindung in vier Ausführungsbeispielen unter Bezugnahme auf insgesamt sechs Figuren näher erläutert.

Es zeigen
Fig. 1 eine Übersicht zu diversen nebeneinander aufgestellten, erfindungsgemäßen Gebinden in unterschiedlichen Anwendungsfällen, alle für ein Befüllen bereitstehend in einem geöffneten Zustand, davon links mit und ohne Fahrgestell ein erfindungsgemäßes Gebinde nach einem prinzipiellen ersten Ausführungsbeispiel,
Fig. 2 eine Verwendung des prinzipiell schon in Figur 1 links dargestellten Gebindes nach dem ersten Ausführungsbeispiel beim Entleeren über einem Anlagenanschluss,
Fig. 3 ein erfindungsgemäßes Gebinde nach einem dritten Ausführungsbeispiel in einem zusammengelegten Zustand mit unten abgewinkelt liegendem Tri-Clamp-Anschluss,
Fig. 4 ein erfindungsgemäßes Gebinde in perspektivischer Darstellung von unten nach einem zweiten Ausführungsbeispiel in einem geöffneten Zustand mit unten an einen Füllraum umschließenden Seitenflächen angebundender Bodenfläche und an der Bodenfläche angeordneten Befestigungselementen,
Fig. 5 das Gebinde aus Fig. 4 in perspektivischer Ansicht von einer Seite schräg auf zwei Seitenflächen gerichtet,
Fig. 6 ein erfindungsgemäßes Gebinde nach einem vierten Ausführungsbeispiel aus seitlicher Perspektive in einem geöffneten Zustand mit unten seitlich abgewinkelt liegenden Verbindungselementen und Seitenflächen mit Spanntaschen, und
Fig. 7 ein Ausschnitt des oberen Gewebes einer Seitenfläche eines erfindungsgemäßen Gebindes.

Ein erfindungsgemäßes Gebinde 1, 1', 1", 1"', vgl. vier mittels Apostrophierungen voneinander unterscheidbare Ausführungsbeispiele der Figuren 1 bis 6, umfasst Kombinationen von Merkmalen der folgenden Liste:
- dreidimensionale Kontur im gefüllten oder befüllbaren Zustand (Würfel/Quader mit Pyramidenstumpf),
- innenliegendes Foliengebinde 3 (Innenliner),
- außenliegendes Stützgewebe 2 (Außenliner),
- Innen- und Außenliner an den Kanten 5 miteinander vernäht sowie flächig miteinander verklebt,
- Innen- und Außenliner sowie Verbindung zueinander (Naht, Kleber) statisch ableitfähig,
- integrierte Aufhängelaschen 7 für unterschiedliche Handlingsaufgaben,
- integrierte Containment-Schnittstelle 10, insbesondere zum Andocken beispielsweise mittels einer Klappentechnologie 20.

Ein erfindungsgemäßes flexibles Gebinde 1 nach dem ersten Ausführungsbeispiel ist in einer Anwendung in Figur 2 gezeigt, aber schon grundsätzlich in geringfügig abweichenden Dimensionen der Übersicht nach Figur 1 links zu entnehmen. In Figur 1 ist es für ein Befüllen bereitstehend in einem geöffneten Zustand gezeigt. In Figur 2 ist es entleert, nachdem es mittels einer Containment-Schnittstelle 10 an eine Anlage und deren Klappentechnologie 20 angeschlossen wurde.

Übliche Formen solcher Gebinde sind aus dem Stand der Technik hinreichend bekannt und in großen Teilen zur erfindungsgemäßen Ausgestaltung geeignet. Ein Hauptzweck der Erfindung ist es, das Handling gegenüber dem Stand der Technik zu verbessern. So erzielt das erste Ausführungsbeispiel eine sehr sichere und einfache Aufnahme in einem unkomplizierten Gestell 15. Das flexible Gebinde 1 ist während des Entleerens schon wegen seiner Struktur aber auch schon wegen seiner Befestigungsmittel zum aufgespannten Halten beinahe vollständig oder vollständig entleerbar, weil Toträume vermieden werden.

Das Gebinde 1 weist um eine Befüllachse oder Entleerrichtung F herum vier Seitenflächen 11 auf. Um die Füllachse F herum umschließen sie gemeinsam einen Füllraum, welcher Füllraum oben mit einer Bodenfläche 12 und unten mit der Containment-Schnittstelle 10 abgeschlossen bzw. abschließbar ist. Würde bei anderen Formen oben eine Bodenfläche fehlen, könnte (nicht dargestellt) im Rahmen der Erfindung oben ein Punktzusammenstoß der Seitenflächen den Füllraum abschließen.

Im Fall des ersten Ausführungsbeispiels erstreckt sich entlang einer Flächenlängslinie 6.2 einer in Figur 2 sichtbaren Seitenfläche 11 in horizontaler Richtung und quer zur Entleerrichtung F ein Streckverbindungsmittel als Aufhängung. Auf einer in Figur 2 nicht sichtbaren gegenüberliegenden, nämlich verdeckten Rückseite erstreckt sich über die dortige Seitenfläche des Gebindes 1 ebenso beinahe vollständig über die gesamte Breite ein weiteres Streckverbindungsmittel als Aufhängung. Die beiden gegenüberliegenden breitgestreckt länglichen Verbindungsmittel zur Aufnahme von Querdornen des Gestells 15 sind vorliegend als Schlaufen oder Laschen ausgebildet.

Die Verbindungsmittel sind erfindungsgemäß geeignet, um das Gebinde 1 in dem geöffneten oder hier zunächst geschlossenen und befüllten Zustand an dem Gestell 15 befestigen zu können. Zum Anderen dienen die beiden Verbindungsmittel vor dem Befüllen dazu, das leere, noch flachgelegte Gebinde 1 mit einem Handgriff, nämlich ein Auseinanderziehen zweier in die Verbindungsmittel eingesetzter Dorne, in den geöffneten Zustand zu bringen. Die Verbindungsmittel dienen drittens dazu, das entleerte, noch im geöffneten Zustand befindliche Gebinde 1 mit einem Handgriff wieder in einen flachgelegten Zustand zu bringen, nämlich mittels eines Zusammenfahrens der Dorne.

Das gelingt im dargestellten Ausführungsbeispiel besonders gut, weil das Gebinde aus einer inneren Folienlage und einer äußeren Gewebelage besteht. Diese Lagen sind teilflächig miteinander verklebt. Das Gewebe der äußeren Gewebelage hat im Fall der beiden mit den horizontalen Befestigungsmitteln bestückten Seitenflächen eine dominante Querstruktur, die die mit Befestigungsmitteln bestückten Seitenflächen 11 strack halten. In weiteren solchen Ausführungsvarianten wurde auf das besondere Gewebe verzichtet und auch alleine mit aufgenähten recht stracken Verbindungsmitteln eine ausreichende Versteifung erreicht. Die dazwischen in Blickrichtung der Figur 1 verlaufenden Seitenflächen (nicht sichtbar) sind hingegen bevorzugt längsorientiert verstärkt, sodass die entlang der Füllrichtung F einzuknicken neigen, sobald an der nach Figur 1 unten angebrachten Schnittstelle 10 gezogen wird.

Im zweiten Ausführungsbeispiel nach Figur 4 sind Laschen 8', 9' als Verbindungsmittel an dem Gebinde befestigt. An dessen Bodenfläche 12' ist je Seitenkante 6.1' eine Kantenlasche 8' befestigt, die zum Aufhängen und Aufspannen dienen. Im Innenbereich 4' der Bodenfläche 12' ist eine Binnenlasche 9' angeordnet, die als Zuglasche hilft, das entleerte, noch im geöffneten Zustand befindliche Gebinde 1' mit einem Handgriff wieder in einen flachgelegten Zustand zu bringen.

Die Schnittstelle 10 ist nach dem ersten Ausführungsbeispiel (Figur 2) als eine Containment-Schnittstelle 10 ausgebildet. Nach einem dritten in Figur 3 dargestellten Ausführungsbeispiel ist ein Tri-Clamp-Flansch 13" als unteres Anschlussende integriert, nämlich zum Andocken an einen Einlassstutzen.

Das in Figur 6 dargestellte vierte Ausführungsbeispiel eines flexiblen Gebindes hat in zwei gegenüberliegenden Seitenflächen ohne Befestigungsmittel eine Einknickstruktur 26 eingearbeitet, die zumindest grob längs der Füllrichtung F verläuft. Es handelt sich um eine gezielte Ausdünnung paralleler Kettfäden 22 des äußeren Gewebes, welche eine bevorzugte Einknicklinie 28 vorgibt. In die beiden anderen gegenüberliegenden Seitenflächen 11"' mit unterer Lasche zum Breitziehen ist eine Aussteifstruktur eingearbeitet. Hier wirken Streckfäden oder Schussfäden 24 des Gewebes einem Einknicken entgegen.

Das Gebinde 1"' besteht je nach Prozessanforderung lagenweise aus elektrisch ableitfähigem Material.

In Figur 7 ist ein Ausschnitt des oberen Gewebes einer Seitenfläche 11 anhand einer prinzipiellen Darstellung stark vergrößert gezeigt. Man erkennt, dass das Gewebe einen durchgehenden Schussfaden 24 und eine Anzahl von hierzu im Wesentlichen senkrecht und parallel zueinander verlaufender Kettfäden 22 aufweist. Die Kettfäden 22 sind abwechselnd unterhalb und oberhalb des Schussfadens 24 geführt. Ferner ist in Figur 7 zu sehen, dass die Anzahl der Kettfäden 22 zum Zentrum der Seitenfläche 11 abnimmt, so dass der Abstand von zwei benachbarten Kettfäden 22 steigt. Je größer der Abstand der Kettfäden 22, desto einfacher kann die Seitenfläche entlang der Kettfäden 22 geknickt werden. Hierdurch entsteht eine Einknickstruktur 26, welche eine Einknicklinie 28 vorgibt.

## Patentansprüche

1. Flexibles Gebinde (1, 1', 1", 1"'), welches im geöffneten Zustand, eine kubische und/oder ein- oder zweiseitig pyramidenartige Form anzunehmen bestimmt ist, geeignet für die Aufnahme, den Transport und die Lagerung von Schüttgütern, mit zumindest drei Seitenflächen (11, 11', 11", 11"'), die um eine Füllachse (F) herum gemeinsam einen Füllraum umschließen, welcher Füllraum oben und unten mit jeweils einer Bodenfläche (12'), einer Schnittstelle (10) oder als ein Punktzusammenstoß der Seitenflächen (11, 11", 11", 11"') abgeschlossen oder abschließbar ist,
*1*.*1* an zumindest einer Seiten- und/oder Bodenfläche (12') des Gebindes (1') je Seitenkante (6.1') mindestens ein Kantenverbindungsmittel und im Innenbereich (4') zumindest ein Binnenverbindungsmittel (9') befestigt sind, und/oder
*1.2* sich entlang zumindest jeweils einer Flächenlängslinien (6.2) zumindest zweier gegenüberliegender Seitenflächen (11) des Gebindes (1), vollständig oder unterbrochen über ihre zumindest annähernd vollständige Kantenlängen, Streckverbindungsmittel als Aufhängungen erstrecken, und
*1.3* Verbindungsmittel vorgesehen sind, die
*1*.*3*.*1* zum Einen eingerichtet sind, zur Befestigung des Gebindes (1, 1', 1", 1"') in dem geöffneten Zustand an einem Gestell (15), und/oder
*1.3.2* zum Anderen als Zugmittel dienen, um das noch leere, flachgelegte Gebinde (1, 1', 1", 1"') mit einem Handgriff in den geöffneten Zustand zu bringen, und/oder
*1.3.3* um das entleerte, noch im geöffneten Zustand befindliche Gebinde (1, 1', 1", 1"') mit einem Handgriff wieder in einen flachgelegten Zustand zu bringen, **dadurch gekennzeichnet, dass** in zumindest eine der Seitenflächen (11, 11', 11", 11"') eine Einknickstruktur (26) eingearbeitet ist, wobei eine gezielte Ausdünnung paralleler Kettfäden (22) eines Gewebes, welche eine Einknicklinie (28) der Einknickstruktur (26) ergibt, in zumindest eine der Seitenflächen (11, 11", 11", 11"') eingearbeitet ist.

2. Flexibles Gebinde nach Anspruch 1, **dadurch gekennzeichnet, dass** Laschen (7, 8', 9) als Verbindungsmittel in das Gebinde eingearbeitet oder an dem Gebinde befestigt sind, nämlich dass an zumindest einer Seiten- und/oder Bodenfläche (12') des Gebindes (1') je Seitenkante (6.1') mindestens eine Kantenlasche (8') und im Innenbereich (4') zumindest eine Binnenlasche (9') angeordnet sind und/oder sich entlang zumindest jeweils einer Flächenlängslinie (6.2) zumindest zweier gegenüberliegender Seitenflächen (11) des Gebindes (1), vollständig oder unterbrochen über ihre zumindest annähernd vollständige Flächenbreiten hinweg Strecklaschen als Aufhängelaschen (7) erstrecken, welche Laschen (7, 8', 9') zum Einen zur Befestigung des Gebindes (1, 1', 1", 1"') in dem geöffneten Zustand an einem Gestell (15) ausgebildet sind, und/oder zum Anderen als Zuglaschen dienen, um das noch leere, flachgelegte Gebinde (1, 1', 1", 1"') mit einem Handgriff in den geöffneten Zustand zu bringen, und/oder um das entleerte, noch im geöffneten Zustand befindliche Gebinde (1, 1', 1", 1"') mit einem Handgriff wieder in einen flachgelegten Zustand zu bringen.

3. Flexibles Gebinde nach einem der Ansprüche 1 oder 2, **dadurch gekennzeichnet, dass** eine Containment-Schnittstelle (10) und/oder ein Tri-Clamp-Flansch integriert als oberes/unteres Ende ist/sind, zum Andocken mittels einer Klappentechnologie (20), an zumindest einem Einlassstutzen, und zusätzlich ein weiterer Tri-Clamp-Flansch an einem Auslassstutzen, angebracht ist/sind.

4. Flexibles Gebinde nach einem der vorangehenden Ansprüche, **dadurch gekennzeichnet, dass** das Gebinde aus zwei miteinander verklebten Folien- oder Gewebelagen besteht.

5. Flexibles Gebinde nach einem der vorangehenden Ansprüche, **dadurch gekennzeichnet, dass** in zumindest eine der Seitenflächen (11, 11", 11", 11"') eine Aussteifstruktur eingearbeitet ist, welche einem Einknicken entgegenwirken.

6. Flexibles Gebinde nach einem der vorangehenden Ansprüche, **dadurch gekennzeichnet, dass** das Gebinde, aus elektrisch ableitfähigem Material bestehen oder solches Material aufweisen.

7. Flexibles Gebinde nach einem der vorangehenden Ansprüche, **dadurch gekennzeichnet, dass** seine sämtlichen das Transportgut berührenden Bestandteile für die pharmazeutische Primärverpackung zugelassen sind.

8. Flexibles Gebinde nach einem der vorangehenden Ansprüche, mit dreidimensionaler Kontur, mit einem innenliegenden Foliengebinde und einem außenliegenden Stützgewebe, wobei das innenliegende Foliengebinde und das außenliegende Stützgewebe an den Kanten miteinander vernäht oder verschweißtoder zusätzlich flächig miteinander verklebt sind.

9. Verwendung eines flexiblen Gebindes nach einem der vorangehenden Ansprüche für den Transport von Gefahrstoffen auf öffentlichen Verkehrswegen, zu deren Sicherung mittels zumindest eines der Befestigungselemente.

10. Handlingsrahmen aufweisend ein flexibles Gebinde (1) nach einem der Ansprüche 1 bis 8, umfassend
- ein stabiles Rahmengestell (15) mit einer universeller Aufnahme,
- bewegliche und/oder bewegbare Eingriffselemente zur Aufnahme des Gebindes (1),
- eine Fixierungseinrichtung für eine das Gebinde (1) an eine Anlage oder ein anderes Gebinde (1) anbindende Containment-Schnittstelle, und
- Spannelemente zur Fixierung des flexiblen Gebindes (1) im Handlingsrahmen.

## Claims

1. Flexible container (1, 1', 1", 1"') which, in the opened state, is intended to adopt a cubic and/or one-sided or two-sided pyramid-like shape, suitable for receiving, transporting and storing bulk materials, with at least three lateral surfaces (11, 11', 11", 11"'), which jointly enclose a filling space around a filling axis (F), which filling space is or can be closed off at the top and at the bottom by respective base surfaces (12'), an interface (10) or as a junction point of the lateral surfaces (11, 11', 11", 11"'),
1.1 at least one edge connection means per side edge (6.1') is fastened on at least one lateral and/or base surface (12') of the container (1') and at least one inner connection means (9') is fastened in the inner region (4'), and/or
1.2 stretch connection means serving as suspension means extend along in each case at least one longitudinal surface line (6.2) of at least two opposing lateral surfaces (11) of the container (1), completely or interruptedly over at least approximately their complete edge lengths, and
1.3 connection means are provided, which
1.3.1 on the one hand are configured for fastening the container (1, 1', 1", 1'") in the opened state on a frame (15), and/or
1.3.2 on the other hand serve as traction means in order to bring the container (1, 1', 1", 1"'), which is still empty and laid flat, into the opened state with one movement, and/or
1.3.3 in order with one movement to bring the emptied container (1, 1', 1", 1'"), still in the opened state, back into a flat state, **characterised in that** a crease structure (26) is introduced into at least one of the lateral surfaces (11, 11', 11", 11"'), wherein a targeted thinning of parallel warp threads (22) of a fabric which produces a crease structure (26) is introduced into at least one of the lateral surfaces (11, 11', 11", 11",

2. Flexible container according to claim 1, **characterised in that** flaps (7, 8', 9) as connection means are incorporated into the container or are fastened to the container, specifically that at least one edge flap (8) per side edge (6.1') is arranged on at least one lateral and/or base surface (12') of the container (1') and at least one inner flap (9') is arranged in the inner region (4'), and/or stretch flaps as suspension flaps (7) extend along at least in each case one longitudinal surface line (6.2) of at least two opposing lateral surfaces (11) of the container (1), completely or interruptedly over their at least approximately complete surface widths, which flaps (7, 8', 9'), on the one hand, are designed for fastening the container (1, 1', 1", 1"') in the opened state to a frame (15) constructed is, and/or on the other hand serve as pulling flaps, in order to bring the container (1, 1', 1", 1"'), which is still empty and laid flat, into the opened state with one movement, and/or in order to bring the emptied container (1, 1', 1", 1"'), still in the opened state, back into a flat state with one movement.

3. Flexible container according to any one of claims 1 or 2, **characterised in that** a containment interface (10) and/or a tri-clamp flange is/are integrated as an upper/lower end, for attachment by means of a technological valve system (20) to at least one inlet connection, and additionally a further tri-clamp flange is attached to on an outlet connection.

4. Flexible container according to any one of the preceding claims, **characterised in that** the container consists of two layers of film or fabric which are glued to one another.

5. Flexible container according to any one of the preceding claims, **characterised in that** a stiffening structure which counteracts creasing is incorporated into at least one of the lateral surfaces (11, 11', 11", 11'").

6. Flexible container according to any one of the preceding claims, **characterised in that** the container is made of electrically conductive material or includes such material.

7. Flexible container according to any one of the preceding claims, **characterised in that** all of its components which come in contact with the material being transported are permitted for pharmaceutical primary packaging.

8. Flexible container according to any one of the preceding claims, having a three-dimensional contour, with an inner container made of film and an outer supporting fabric, wherein the inner container made of film and the outer supporting fabric stitched or welded together at the edges or are additionally glued together flush with one another.

9. Use of a flexible container according to any one of the preceding claims for transporting hazardous substances on public transport routes, securing them by means of at least one of the fastening elements.

10. Handling frame having a flexible container (91) according to any one of claims 1 to 8, comprising
- a stable housing frame (15) with a universal receiving area,
- moving and/or movable engagement element to receive the container (1),
- a fixing device for a containment interface connecting the container (1) to a machine or to another container (91), and
- a clamping element for fixing the flexible container (1) in the handling frame.

## Revendications

1. Réceptacle flexible (1, 1', 1", 1"'), susceptible de prendre à l'état ouvert une forme cubique et/ou pyramidale d'un ou de deux côtés, adaptée pour la réception, le transport et le stockage de produits en vrac, ayant au moins trois faces latérales (11, 11', 11", 11"'), qui entourent conjointement autour d'un axe de remplissage (F), une chambre de remplissage, cette chambre de remplissage étant fermée ou pouvant être fermée en haut et en bas avec respectivement une face de fond (12') une interface (10) ou sous la forme d'une mise en butée ponctuelle des faces latérales (11, 11', 11", 11"'), dans lequel
1.1 sur au moins une face latérale et/ou une face de fond (12') du réceptacle (1') pour chaque bord latéral (6,1') sont fixés au moins des moyens de liaison de bords, et dans la zone intérieure (4') au moins des moyens de liaison intérieurs (9'),
1.2 le long d'au moins une ligne longitudinale de face (6.2) respective d'au moins deux faces latérales opposées (11) du réceptacle (1), s'étendent totalement ou de manière interrompue au moins approximativement sur la totalité de longueur de leur bord des moyens de liaison tendeurs sous la forme d'élément de suspension, et
1.3 il est prévu des moyens de liaison qui :
1.3.1 d'une part sont réalisés pour fixer le réceptacle (1, 1', 1", 1'") à l'état ouvert sur un châssis (15), et/ou
1.3.2 d'autre part font office de moyens de traction pour permettre de transférer le réceptacle (1, 1', 1", 1"') aplati encore vide avec un élément de prise à l'état ouvert, et/ou
1.3.3 pour permettre de transférer à nouveau le réceptacle (1, 1', 1", 1'") vidé se trouvant encore à l'état ouvert, avec un élément de prise à l'état à aplati,
**caractérisé en ce que**
dans au moins l'une des faces latérales (11, 11', 11", 11"') est formée une structure de repliement (26), un amincissement ciblé de fils de chaîne parallèles (22) d'un tissu qui permet d'obtenir une ligne de repliement (28) de la structure de repliement (26) étant formée dans au moins l'une des faces latérales (11, 11', 11", 11'").

2. Réceptacle flexible conforme à la revendication 1,
**caractérisé en ce que**
des languettes (7, 8', 9) sont formées en tant que moyens de liaison dans le réceptacle ou sont fixées sur le réceptacle, à savoir que, sur au moins une face latérale et/ou une face de fond (12') du réceptacle (1'), pour chaque bord latéral (6.1') est installée au moins une languette de bord (8') et dans la zone interne (4') est installée au moins une languette interne (9'), et/ou
le long d'au moins une ligne longitudinale de face (6.2) respective d'au moins deux faces latérales opposées (11) du réceptacle (1) s'étendent totalement ou de manière interrompue, sur au moins approximativement la totalité de leur largeur de surfaces, des languettes de tension constituant des languettes de suspension (7),
ces languettes (7, 8', 9') étant d'une part réalisées pour permettre la fixation du réceptacle (1, 1', 1", 1'") sur un châssis (15) à l'état ouvert, et/ou d'autre part faisant office de languettes de traction pour permettre de transférer avec un élément de prise le réceptacle (1, 1', 1", 1'") encore vide aplati à l'état ouvert, et/ou de transféré à nouveau le réceptacle vide se trouvant encore à l'état ouvert (1, 1', 1", 1'") avec un élément de prise à l'état aplati.

3. Réceptacle flexible conforme à l'une des revendications 1 et 2,
**caractérisé en ce qu'**
une interface de retenue (10) et/ou une bride à trois pinces est(sont) intégrée(s) en tant qu'extrémité supérieure/intérieure, pour permettre un ancrage par une technologie de soupapes (20) sur au moins un embout d'entrée, et en outre une autre bride à trois pinces est installée sur un embout de sortie.

4. Réceptacle flexible conforme à l'une des revendications précédentes,
**caractérisé en ce qu'**
il est constitué de deux couches de feuille ou de tissu collées l'une à l'autre.

5. Réceptacle flexible conforme à l'une des revendications précédentes,
**caractérisé en ce que**
dans au moins l'une des faces latérales (11, 11', 11", 11"') est formée une structure/renfort qui s'oppose à un repliement.

6. Réceptacle flexible conforme à l'une des revendications précédentes,
**caractérisé en ce qu'**
il est constitué d'un matériau dissipateur électrique ou renferme un tel matériau.

7. Réceptacle flexible conforme à l'une des revendications précédentes,
**caractérisé en ce que**
la totalité de ses composants en contact avec le produit transporté est autorisé pour le conditionnement pharmaceutique primaire.

8. Réceptacle flexible conforme à l'une des revendications précédentes, ayant un contour tridimensionnel comportant un réceptacle interne constitué par un film et un tissu d'appui externe, le réceptacle interne et le tissu d'appui externe étant cousus l'un à l'autre au niveau de leurs bords ou soudés ou en outre collés à plat l'un à l'autre.

9. Utilisation d'un réceptacle flexible conforme à l'une des revendications précédentes,
pour le transport de substances dangereuses sur des voies de circulation publiques pour permettre sa protection au moyen d'au moins un des éléments de fixation.

10. Châssis opérationnel comprenant un réceptacle flexible (1) conforme à l'une quelconque des revendications 1 à 8,
comprenant :
- un châssis rigide (15) comportant un logement universel,
- des éléments d'engagement mobiles et/ou pouvant être déplacés pour la réception du réceptacle (1),
- un dispositif de fixation d'une interface de retenue liant le réceptacle (1) à un support ou à un autre réceptacle (1), et
- des éléments de serrage pour permettre de fixer le réceptacle flexible (1) au châssis opérationnel.
